# EUROPÄISCHE PATENTSCHRIFT

(11) **EP 1 693 271 B1**
(45) Veröffentlichungstag und Bekanntmachung des Hinweises auf die Patenterteilung: **27.12.2006**
(21) Anmeldenummer: 05290390.3
(22) Anmeldetag: 21.02.2005
(51) Int. Cl.: B61L 3/12

(54) **Zugsicherungssystem**
Train security system
Système de protection de train

(43) Veröffentlichungstag der Anmeldung: 23.08.2006
(73) Patentinhaber: ALCATEL, 75008 Paris (FR)
(72) Erfinder: Kraft, Erhard, 75428 Illingen (DE)
(74) Vertreter: Rausch, Gabriele

(56) Entgegenhaltungen:
- WO-A-20/05007481
- DE-A1- 10 127 277
- ANONYMOUS: "Zugbeeinflussung" INTERNET ARTICLE, [Online] XP002341749 Gefunden im Internet: URL:http://www.stellwerke.de/grund/seite1_ 8.html> [gefunden am 2004-08-11]

## Beschreibung

Die Erfindung betrifft ein Zugsicherungssystem mit einer Zugsicherungseinrichtung mit einem Fahrtrichtungserkennungssystem, einer rechten drahtlosen Zustandsübertragungseinrichtung, vorgesehen zur Montage an einem Schienenfahrzeug, bevorzugt einer Lokomotive, in Fahrtrichtung rechts, einer linken drahtlosen Zustandsübertragungseinrichtung, vorgesehen zur Montage an dem Schienenfahrzeug in Fahrtrichtung links, einem Aktivierungsmodul, eingerichtet zur Aktivierung der jeweils in Fahrtrichtung rechten Zustandsübertragungseinrichtung und einem Zwangsbremseinleitungsmodul, eingerichtet zum Einleiten einer Zwangsbremsung des Schienenfahrzeugs sowie einem im Gleisbereich eines Schienennetzes zu montierenden Zwangsbremssignalübermittlungsmodul.

### Stand der Technik

Zugsicherungseinrichtungen und Zwangsbremssignalübermittlungsmodule wirken in Zugsicherungssystemen zur Überwachung von vorgesehenen, von einem Lokführer auszuführenden Bedienhandlungen von Schienenfahrzeugen, z.B. Lokomotiven, zusammen. Dabei wird z.B. überwacht, ob ein Schienenfahrzeug eine zulässige Höchstgeschwindigkeit überschreitet oder an einem Stopsignal nicht anhält. Bei einer fehlerhaften Bedienung des Schienenfahrzeugs wird mittels derartiger Zugsicherungssysteme eine Zwangsbremsung des Schienenfahrzeugs eingeleitet.

Bekannte Zugsicherungseinrichtungen in Lokomotiven, die das Schienennetz der Deutschen Bahn (DB AG) befahren dürfen, weisen als Aktivierungsmodul eine Induktive Zugsicherung (INDUSI Typ PZB90) auf, deren periphere Komponenten, z.B. Verkabelungen und Anschlüsse (Anschlussfeld) und zwei drahtlose Zustandsübertragungseinrichtungen, die als Elektromagnete ausgeführt sind, bzw. jeweils einen Elektromagneten umfassen, wobei jeweils ein Elektromagnet an einer Längsseite der Lokomotive angeordnet ist. Der jeweils -in Fahrtrichtung gesehen - rechts vom Lokführerstand an der Lokomotive angeordnete Elektromagnet ist bei aufgeschlossenem, in Fahrtrichtung vorne an der Lokomotive angeordneten, Fahrerstand aktiv, also mit einem Wechselstrom beaufschlagt (aktiviert), während in dieser Fahrtrichtung der "linke" Elektromagnet, d.h. der in Fahrtrichtung links an der Lokomotive montierte Elektromagnet, passiv geschaltet ist. Das Fahrtrichtungserkennungssystem wird also dadurch verwirklicht, dass die INDUSI mit einer Vorrichtung verschaltet ist, die das Aufschließen, bzw. Verschließen der Fahrerstände ermöglicht.
Der in Fahrtrichtung rechts montierte aktive Indusi-Streckenmagnet gerät bei dem Überfahren mit dem aktiven linken Fahrzeugmagnet in resonanz".
Diese Resonanz wird von der Indusi- Fahrzeugeinrichtung ausgewertet. Überfährt z.B. ein Lokführer ein Stopsignal, so gerät der in Fahrtrichtung rechts angeordnete Elektromagnet der Lokomotive in Resonanz (hier 2000Hz) mit dem Streckenmagnet und die Indusi-Fahrzeugeinrichtung löst eine Zwangsbremsung aus. Die Resonanz stellt also ein Zwangsbremssignal dar. Indusi Streckenmagneten sind dabei immer in Fahrtrichtung rechts am Gleis angeordnet. Die Resonanz der Magnete (Strecke und Fahrzeug) wird von der INDUSI registriert und die INDUSI leitet über ein Zwangsbremseinleitungsmodul eine Zwangsbremsung der das Stoppsignal überfahrenden Lokomotive ein.
Eine derartige Zugsicherungseinrichtung wird auch als Fahrzeugeinrichtung einer Punktförmigen Zugbeeinflussung (PZB) bezeichnet, da die Streckenmagneten nur punktuell ein Zwangsbremssignal aussenden. Weiter sind Linien-Zugbeeinflussungen (LZB) bekannt, die z.B. für Hochgeschwindigkeitszüge verwendet werden.

Die zugelassene Indusi wird als Bauform INDUSI I60R eingesetzt. Weitere Bauformen sind ebenfalls in Betrieb und können - da ihre Funktion ebenfalls auf der Magnet-Resonanz beruhen und die gleichen Magnete wie bei der I60R zur Anwendung kommen- ebenfalls, in adaptiver Form, umgerüstet werden verwendet.

Wird die Aktivierung der PZB90 nicht mit unerlässlichen Schalthandlungen des Lokführers an bestimmten Streckenpunkten zur Weiterfahrt verbunden, so sind Maßnahmen zu treffen, die sicherstellen, dass der Lokführer die notwendige Schalthandlung vor dem Befahren eines neuen Streckenabschnittes durchführt. Dies kann die beschriebene Zugsicherungseinrichtung gemäß Stand der Technik nicht leisten. Es ist also keine Umschaltüberwachung bei derzeit eingesetzt.

Die WO 2005/007481 A offenbart ein Zugsicherungssystem zur Änderung des Betriebsmodus an einem Schienenfahrzeug. Dabei wird an Transitionen von Schienennetzen von einer an der Strecke angeordneten Sendeeinrichtung ein Änderungssignal des Betriebsmodus gesendet und vom Schienenfahrzeug bei erfolgter Änderung ein Quittungssignal zurück gesendet. Von einer Steuereinrichtung an der Strecke wird unter Berücksichtigung des Quittungssignals entschieden, ob eine Weiterfahrt des Schienenfahrzeuges freigegeben wird.

### Aufgabe der Erfindung

Aufgabe der Erfindung ist es, ein Zugsicherungssystem, eine Zugsicherungseinrichtung und ein Zwangsbremssignalübermittlungsmodul bereit zu stellen, die die Nachteile des Standes der Technik vermeiden, insbesondere die eine Umschaltüberwachung an bestimmten Streckenpunkten aus technischen oder betrieblichen Gründen ermöglichen.

### Gegenstand der Erfindung

Gelöst wird diese Aufgabe durch die Zugsicherungseinrichtung gemäß Anspruch 1, das Zwangsbremssignalübermittlungsmodul gemäß Anspruch 5, bzw. ein Zugsicherungssystem mit einer Zugsicherungseinrichtung gemäß Anspruch 1, wobei bevorzugt ein Zwangsbremssignalübermittlungsmodul gemäß Anspruch 5 vorhanden ist. Bevorzugte Ausführungsformen sind Gegenstand der abhängigen Ansprüche.

Eine erfindungsgemäße Zugsicherungseinrichtung weist ein Fahrtrichtungserkennungssystem, eine rechte drahtlose Zustandsübertragungseinrichtung, vorgesehen zur Montage an einem Schienenfahrzeug, bevorzugt einer Lokomotive, in Fahrtrichtung rechts, eine linke drahtlose Zustandsübertragungseinrichtung vorgesehen zur Montage an dem Schienenfahrzeug in Fahrtrichtung links, ein Aktivierungsmodul, eingerichtet zur Aktivierung der jeweils in Fahrtrichtung rechten Zustandsübertragungseinrichtung und ein Zwangsbremseinleitungsmodul, eingerichtet, zum Einleiten einer Zwangsbremsung des Schienenfahrzeugs, auf. Unter drahtlos wird dabei verstanden, dass die Zustandsübertragungseinrichtungen drahtlos mit im Gleisbereich angeordneten Streckenzustandsübertragungseinheiten kommunizieren können. Erfindungsgemäß ist ein Bedienüberwachungsmodul vorgesehen, das eingerichtet ist, die jeweils in Fahrtrichtung linke Zustandsübertragungseinrichtung zu aktivieren. Es ist eine Bedienüberwachungseinrichtung zur Überwachung von notwendigen strecken-spezifischen Schalthandlungen des Lokführers vorgesehen. Dabei ist das Zwangsbremseinleitungsmodul eingerichtet, bei aktivierter, in Fahrtrichtung linker, Zustandsübertragungseinrichtung und Empfang eines Zwangsbremssignals durch mindestens eine der Zustandsübertragungseinrichtungen die Zwangsbremsung einzuleiten.

Die erfindungsgemäße Zugsicherungseinrichtung ermöglicht, als Teil einer Überwachungseinrichtung, eine Umschaltüberwachung bei notwendigen strecken-spezifischen Schalthandlungen des Lokführers, z.B. bei Transitionen. Die linke PZB-Zustandsübertragungseinrichtung des Fahrzeuges ist also scharfgeschaltet, d.h. aktiviert, wenn bestimmte Bedienhandlungen eines Schienenfahrzeugführers bei strecken-spezifischen festgelegten Punkten nicht ausgeführt wurden. Durch das Ausführen dieser Bedienhandlungen wird Zustandsübertragungseinrichtung in Fahrtrichtung links deaktiviert. Überfährt, eine Lokomotive, bei der die Bedienhandlungen bei einer notwendigen strecken-spezifischen Schalthandlungen nicht ausgeführt wurde, einen links an der Strecke befindlichen Magneten einer Magneterkennungseinrichtung mit einem aktivierten linken Fahrzeugmagneten, so wird der Streckenmagnet "rechts" der Magneterkennungseinrichtung aktiviert.
Fahrt nun die Lokomotive mit aktiver PZB90 an diesem rechten Magneten vorbei, so wird hier in Folge eine Zwangsbremsung durch die PZB90 ausgelöst

Diese Bremsung wird von der PZB 90 aufgezeichnet und der Lokführer muss Rechenschaft hierüber ablegen.

Dieses Funktionsprinzip der Umschaltüberwachung kann auch auf andere Zugsicherungseinrichtungen, die nicht auf dem Schienennetz der DB AG zugelassen sind, also solche z.B. ausländischer Betreiber, übertragen werden.

In einer besonders bevorzugten Ausführungsform der erfindungsgemäßen Zugsicherungseinrichtung ist das Zwangsbremseinleitungsmodul eingerichtet, bei aktivierter, in Fahrtrichtung linker Zustandsübertragungseinrichtung und Empfang eines Zwangsbremssignals durch die in Fahrtrichtung rechte Zustandsübertragungseinrichtung die Zwangsbremsung einzuleiten. Damit kann die Zwangsbremsung in üblicher Weise über in Fahrtrichtung rechts angeordnete Zustandsübertragungseinrichtungen an Lokomotiven erzwungen werden.

Besonders bevorzugt umfassen die Zustandsübertragungseinrichtungen Indusi-Magnete, also spezielle Elektromagnete. In dieser Ausführungsform kann die vorhandene Ausführungsform der Zustandsübertragungseinrichtungen bei der DB AG in eine erfindungsgemäße Zugsicherungseinrichtung integriert werden.

Vorteilhaft umfasst die erfindungsgemäße Zugsicherungseinrichtung eine INDUSI I60R, wobei das Bedienüberwachungsmodul an Induktionsfrequenzausgangsanschlüsse der INDUSI I60R angeschlossen ist. Damit kann die bei der DB AG zugelassene Zugsicherungseinrichtung mit geringem Anpassungsaufwand zu einer erfindungsgemäßen Zugsicherungseinrichtung ausgebaut werden.

Ein erfindungsgemäßes Zwangsbremssignalübermittlungsmodul weist eine erste Streckenzustandsübertragungseinrichtung, eingerichtet zum Aussenden eines Zwangsbremssignals auf. Erfindungsgemäß ist eine weitere Streckenzustandsübertragungseinrichtung vorgesehen. Diese ist zur Detektion einer aktivierten, in Fahrtrichtung linken, Zustandsübertragungseinrichtung einer erfindungsgemäßen Zugsicherungseinrichtung eingerichtet. Dabei ist ein Streckenmagneterkennungsmodul vorgesehen, das eingerichtet ist, das Aussenden des Zwangsbremssignals durch die erste Streckenzustandsübertragungseinrichtung, bei Detektion einer aktivierten, in Fahrtrichtung linken Zustandsübertragungseinrichtung, einzuleiten.

Das erfindungsgemäße Zwangsbremsübermittlungsmodul kann als Streckeneinrichtung mit der vorgenannten besonders bevorzugten Ausführungsform der erfindungsgemäßen Zugsicherungseinrichtung zusammenwirken.

Bei einem erfindungsgemäßen Zwangsbremssignalübermittlungsmodul umfassen die Streckenzustandsübertragungseinrichtungen bevorzugt Indusi-Magnete, wobei das Streckenmagneterkennungsmodul eingerichtet ist, das Aussenden des Zwangsbremssignals durch die erste Streckenzustandsübertragungseinrichtung durch Aktivieren des Indusi-Magnete der ersten Streckenzustandsübertragungseinrichtung vorzunehmen. In dieser Ausführungsform kann die vorhandene Ausführungsform der Streckenzustandsübertragungseinrichtungen bei der DB AG in ein erfindungsgemäßes Zwangsbremssignalübermittlungsmodul integriert werden. Z.B. kann ein bekannter sogenannter Geschwindigkeits-Prüfabschnitt leicht zu einer erfindungsgemäßen Streckenzustandsübertragungseinrichtung umgebaut werden.

Vorteilhaft weist das Streckenmagneterkennungsmodul eine Timerschaltung auf, wobei die Timerschaltung eingerichtet ist, den Indusi-Magnet der ersten Streckenzustandsübertragungseinrichtung nach Ablauf einer Aktivierungszeit zu deaktivieren. Damit kann eine durch das Streckenmagneterkennungsmodul blockierte Gleistrecke wieder freigegeben werden.

Ein erfindungsgemäßes Schienennetz weist mindestens ein erfindungsgemäßes Zwangsbremssignalübermittlungsmodul auf. Zur Überwachung einer Umschaltung einer Zugsicherungseinrichtung ist das Zwangsbremssignalübermittlungsmodul nach einer Transition von einem ersten Gleisstreckenabschnitt in einen zweiten Gleisstreckenabschnitt in einem Anfangsbereich des zweiten Gleisstreckenabschnitts angeordnet. Die weitere Streckenzustandsübertragungseinrichtung ist in einer Fahrtrichtung vom ersten Gleisstreckenabschnitt kommend in einem Bereich links des zweiten Gleisstreckenabschnitts angeordnet und die erste Streckenzustandsübertragungseinrichtung ist in einem Bereich rechts des zweiten Gleisstreckenabschnitts in Fahrtrichtung hinter der weiteren Streckenzustandsübertragungseinrichtung angeordnet.

Ein erfindungsgemäßes Schienenfahrzeug weist eine erfindungsgemäße Zugsicherungseinrichtung auf.

Ein erfindungsgemäßes Zugsicherungssystem umfasst mindestens ein erfindungsgemäßes Schienenfahrzeug und ein erfindungsgemäßes Schienennetz.

Weitere Merkmale und Vorteile der Erfindung ergeben sich aus der nachfolgenden Beschreibung eines Ausführungsbeispiels der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

### Zeichnungen

Ein Ausführungsbeispiel der erfindungsgemäßen Vorrichtungen ist in den schematischen Zeichnungen dargestellt und wird in der nachfolgenden Beschreibung erläutert.
- **Fig. 1a**: zeigt ein erfindungsgemäßes Zugsicherungssystem mit einem eine erfindungsgemäße Zugssicherungseinrichtung aufweisenden Schienenfahrzeug und einem an einer Transition angeordneten erfindungsgemäßen Zwangsbremssignalübermittlungsmodul.
- **Fig. 1 b**: zeigt eine erfindungsgemäße Zugssicherungseinrichtung zusammen mit einem erfindungsgemäßen Zwangsbremssignalübermittlungsmodul, wobei nur die in einer Fahrtrichtung zusammenwirkenden Komponenten dargestellt sind.
- **Fig. 2**: zeigt ein erfindungsgemäßes Zwangsbremssignalübermittlungsmodul.
- **Fig. 3a bis 3e**: zeigen eine erfindungsgemäße Zugssicherungseinrichtung mit einer INDUSI I60R, wobei Details eines Systemaufbaus der Zugssicherungseinrichtung dargestellt sind.

In **Fig. 1a** ist stark schematisiert ein Gleis 1 eines erfindungsgemäßen Zugsicherungssystems an einer Transition 2 von einem ersten Gleisstreckenabschnitt in einen zweiten Gleisstreckenabschnitt eines Schienennetzes dargestellt, wobei gerade eine Lokomotive 3 mit einer erfindungsgemäßen Zugsicherungseinrichtung die Transition überquert. In **Fig. 1b** sind nur die in einer Fahrtrichtung zusammenwirkenden Komponenten der Zugsicherungseinrichtung und des Zwangsbremssignalübermittlungsmoduls 4 dargestellt. Das Schienennetz weist ein erfindungsgemäßes Zwangsbremssignalübermittlungsmodul (Streckeneinrichtung) 4 auf, das in Fahrtrichtung hinter einer Hinweistafel 5 auf die Transition 2 angeordnet ist. Die Fahrtrichtung ist in der Figur durch einen Pfeil 7 dargestellt. Das Zwangsbremssignalübermittlungsmodul 4 ist nach der Transition 2 in einem Anfangsbereich des zweiten Gleisstreckenabschnitts angeordnet. Das Zwangsbremssignalübermittlungsmodul 4 umfasst einen ersten Streckenmagnet 6 als erste Streckenzustandsübertragungseinrichtung. Dieser erste Streckenmagnet 6 ist zum Aussenden eines Zwangsbremssignals eingerichtet, d.h. er kann aktiviert oder deaktiviert werden. Ein weiterer Streckenmagnet 8 als weitere Streckenzustandsübertragungseinrichtung ist zur Detektion einer aktivierten, in Fahrtrichtung linken, Zustandsübertragungseinrichtung 10 der erfindungsgemäßen Zugsicherungseinrichtung eingerichtet. Ein Streckenmagneterkennungsmodul 12 des Zwangsbremssignalübermittlungsmoduls 4 ist eingerichtet, das Aussenden des Zwangsbremssignals durch die erste Streckenzustandsübertragungseinrichtung, bei Detektion einer Aktivierten in Fahrtrichtung linken Zustandsübertragungseinrichtung 10 eines Schienenfahrzeugs 3, einzuleiten. Der weitere Streckenmagnet (linker Streckenmagnet) 8 ist in Fahrtrichtung vom ersten Gleisstreckenabschnitt kommend in einem Bereich links des zweiten Gleisstreckenabschnitts angeordnet und der erste Streckenmagnet (Streckenmagnet rechts) 6 ist in einem Bereich rechts des zweiten Gleisstreckenabschnitts in Fahrtrichtung hinter dem weiteren Streckenmagnet 8 angeordnet. Das Streckenmagneterkennungsmodul 12 ist also eingerichtet, das Aussenden des Zwangsbremssignals durch den rechten Streckenmagneten 6 durch Aktivieren dieses Streckenmagneten 6, d.h. durch Beaufschlagen eines Elektromagnets des Streckenmagnets 6 mit einem Wechselstrom, vorzunehmen.
Die Lokomotive 3 weist einen in Fahrtrichtung vorderen und einen hinteren Fahrerstand 20,21 und eine erfindungsgemäße Zugsicherungseinrichtung auf. Ein Fahrtrichtungserkennungssystem ist über jeweils ein Fahrerstandschloss 23,24 implementiert. An der Lokomotive 3 sind ein rechter INDUSI Fahrzeugmagnet 26 als rechte drahtlose Zustandsübertragungseinrichtung in Fahrtrichtung rechts und ein linker Indusi_Magnet (linker Fahrzeugmagnet) 10 als linke drahtlose Zustandsübertragungseinrichtung in Fahrtrichtung links montiert. Eine PZB90 als Aktivierungsmodul 30 ist eingerichtet zur Aktivierung der jeweils in Fahrtrichtung rechten Zustandsübertragungseinrichtung, also des INDUSI Fahrzeugmagneten 26. Mittels eines Zwangsbremseinleitungsmoduls kann eine Zwangsbremsung der Lokomotive 3 eingeleitet werden.

Durch ein Bedienüberwachungsmodul 40 wird die jeweils in Fahrtrichtung linke Zustandsübertragungseinrichtung aktiviert. D.h. der linke Fahrzeugmagnet 10 wird eingeschaltet, also mit einer Wechselspannung beaufschlagt. Das Zwangsbremseinleitungsmodul 32 ist eingerichtet, bei aktiviertem in Fahrtrichtung linkem Fahrzeugmagneten 10 (drahtlose linke Zustandsübertragungseinrichtung) und Empfang eines Zwangsbremssignals durch mindestens eine der Zustandsübertragungseinrichtungen 10,26, insbesondere dem INDUSI Fahrzeugmagneten 26, die Zwangsbremsung einzuleiten. Das Bedienüberwachungsmodul 40 ist weiter eingerichtet, wenn kein Bedienungsfehlers des Schienenfahrzeugs 3 aufgetreten ist, den linken Fahrzeugmagneten 10 zu deaktivieren, also abzuschalten. Die Lokomotive 3 kann dann in üblicher Weise das Schienennetz befahren. Kein Bedienungsfehler ist insbesondere dann eingetreten, wenn die vorgeschriebene INDUSI 30 an einer Transition 2, durch zum Aktivieren der INDUSI 30 vorzunehmende bekannte Bedienhandlungen des Lokführers aktiviert wurde. Zur Feststellung, ob diese Bedienhandlungen vorgenommen wurden, ist das Bedienüberwachungsmodul 40 mit Schaltern 42 Lokführer-Bedienung zur Transition, verschaltet. In der dargestellten Ausführungsform der erfindungsgemäßen Zugsicherungseinrichtung wird bei aktivierter in Fahrtrichtung linker Zustandsübertragungseinrichtung 10 und Empfang eines Zwangsbremssignals durch die in Fahrtrichtung rechte Zustandsübertragungseinrichtung 26 die Zwangsbremsung über das Zwangsbremseinleitungsmodul 32 eingeleitet.
Durch das Bedienüberwachungsmodul 40 ist der linke Fahrzeugmagnet 10 aktiviert, wenn der Lokführer eine vorgesehene Bedienhandlung an einem Streckenpunkt, z.B. einer Transition 2, nicht durchgeführt hat. Beim Überfahren eines im Gleisbereich angeordneten Streckenmagneten 8, der z.B. mit 1000 Hz Wechselspannung betrieben wird, in Fahrtrichtung links an der Strecke wird dies, d.h. dass der linke Fahrzeugmagnet aktiviert ist, durch eine Streckeneinrichtung (Streckenmagneterkennungsmodul) 12 erkannt und es wird der in Fahrtrichtung rechte Streckenmagnet (INDUSI Streckenmagnet) 6 durch das Streckenmagneterkennungsmodul 12 scharf geschaltet, d.h. aktiviert. Beim Überfahren dieses aktivierten INDUSI Streckenmagneten 6, wird von der INDUSI 30 eine, durch das Magnetfeld des INDUSI Streckenmagneten 6 und dem INDUSI Fahrzeugmagneten 26 induzierte Wechselspannung registriert. Infolge dessen wird die Lokomotive 3 mittels Steuerung durch ihre INDUSI 30 über das Zwangsbremseinleitungsmodul 32 zwangsgebremst.

In **Fig. 2** ist stark schematisiert ein erfindungsgemäßes Zwangsbremssignalübermittlungsmodul dargestellt. Das Streckenmagneterkennungsmodul 12 weist eine Timerschaltung 50 auf, wobei die Timerschaltung 50 eingerichtet ist, den Elektromagnet der ersten Streckenzustandsübertragungseinrichtung 6 nach Ablauf einer Aktivierungszeit zu deaktivieren. Die Streckeneinrichtung stellt sich also nach einer fest eingestellten Zeit wieder zurück und deaktiviert dadurch den INDUSI Streckenmagnet 6. Für die Streckeneinrichtung kann ein modifizierter Geschwindigkeits-Prüfabschnitt, wie bei der DB AG eingesetzt, zur Anwendung kommen. Der linke Streckenmagnet 8 ist über ein Klemmfeld 52 mit dem Streckenmagneterkennungsmodul 12 verschaltet. Weiter weist das Streckenmagneterkennungsmodul 12 elektronische Anpassungs- und Auswertungsschaltungen 54 auf. Eine Stromversorgung 56 des Streckenmagneterkennungsmoduls ist über ein weiteres Klemmfeld 52 mit einer 220 Volt Stromversorgung 58 verbunden.

In den **Figuren 3** ist stark schematisiert in Schaltbildern eine erfindungsgemäße Zugsicherungseinrichtung dargestellt. Die Darstellungen folgen dem Prinzip, dass vorhandene Systemkomponenten einer Zugsicherungseinrichtung, wie sie bei der DB AG vorgeschrieben ist, für die erfindungsgemäße Zugsicherungseinrichtung verwendet werden. In den Figuren verwendete Bezeichnungen beziehen sich auf Systemkomponenten der bekannten INDUSI I60R.

Das Systemkonzept der erfindungsgemäßen Zugsicherung benutzt den linken Fahrzeugmagneten in folgender Weise:
Vorhandene Baugruppen (Funktionseinheiten) einer bekannten INDUSI I60R werden zu einem Gerät "Bedienüberwachungsmodul 40" zusammengeschaltet. Eine in diesem Gerät integrierte Umschalteinrichtung 60 auf Basis einer bekannten Zwangsbremsansteuerungsschaltung, also einem bi-stabilen Relais mit Funktionsüberwachung, schaltet in Abhängigkeit von der Fahrtrichtung, also bei entsprechendem aufgeschlossenen Führerstand der Lokomotive, den jeweils linken Elektromagneten auf das Bedienüberwachungsmodul.
**Fig. 3a** zeigt das Einschleifen, also den Anschluss, eines erfindungsgemäßen Bedienüberwachungsmoduls in eine bekannte Zugsicherungseinrichtung mit einer INDUSI I60R und zwei Fahrzeugmagneten (Magnet A und Magnet B).
Die **Figuren 3b und 3c** zeigen, wie verschiedene Komponenten einer INDUSI 160R bei einer erfindungsgemäßen Zugsicherungseinrichtung zusammenwirken. Es werden lediglich ein zusätzliches digitales Ein-Ausgabemodul (Dig I/O), eine Umschalteinheit und ein Adapter als neue Komponenten für das Bedienüberwachungsmodul benötigt.
Die **Fig. 3d** zeigt, wie die Komponenten eines erfindungsgemäßen Bedienüberwachungsmoduls in einem Gehäuse 60 zusammengefasst werden können, wobei das Bedienüberwachungsmodul für Schienenfahrzeuge mit einer INDUSI und einem Fahrzeugmagneten ausgelegt ist. Für das erfindungsgemäße Zugsicherungssystem müssen zwei derartige Schienenfahrzeuge zusammengekoppelt sein, eines in Fahrtrichtung vorne an einem Zug und eines in Fahrtrichtung hinten an einem Zug.
Die **Fig. 3e** zeigt, wie die Komponenten eines erfindungsgemäßen Bedienüberwachungsmoduls in einem Gehäuse 60 zusammengefasst werden können, wobei das Bedienüberwachungsmodul für Schienenfahrzeuge mit einer INDUSI und zwei Fahrzeugmagneten ausgelegt ist.
Die **Fig. 3f** zeigt das an Induktionsfrequenzausgangsanschlüsse der INDUSI I60R angeschlossene Bedienüberwachungsmodul einer erfindungsgemäßen Zugsicherungseinrichtung, d.h. die Verkabelung eines Bedienüberwachungsmoduls mit einer INDUSI I60R.

Vorgeschlagen wird ein Zugsicherungssystem mit einer Zugsicherungseinrichtung in einem Schienenfahrzeug und einem Zwangsbremssignalübermittlungsmodul. Die Zugsicherungseinrichtung weist auf, ein Fahrtrichtungserkennungssystem 23,24, eine rechten drahtlose Zustandsübertragungseinrichtung 26 vorgesehen zur Montage an einem Schienenfahrzeug 3, bevorzugt einer Lokomotive, in Fahrtrichtung rechts, eine linke drahtlose Zustandsübertragungseinrichtung 10 vorgesehen zur Montage an dem Schienenfahrzeug 3 in Fahrtrichtung links, ein Aktivierungsmodul 30, eingerichtet zur Aktivierung der jeweils in Fahrtrichtung rechten Zustandsübertragungseinrichtung 26 und ein Zwangsbremseinleitungsmodul 32, eingerichtet, zum Einleiten einer Zwangsbremsung des Schienenfahrzeugs 3. Weiter ist ein Bedienüberwachungsmodul 40 vorgesehen, eingerichtet die jeweils in Fahrtrichtung linke Zustandsübertragungseinrichtung 10 zu aktivieren, wobei das Zwangsbremseinleitungsmodul 32 eingerichtet ist, bei aktivierter in Fahrtrichtung linker Zustandsübertragungseinrichtung 10 und Empfang eines Zwangsbremssignals durch mindestens eine der Zustandsübertragungseinrichtungen 10,26 die Zwangsbremsung einzuleiten. Eine Zugsicherungseinrichtung an der Strecke, besteht aus dem Zwangsbrems-Aktivierungsmodul 12 und den Trassenmagneten 6 und 8.
Bei Überfahren des Trassenmagneten 8 mit dem aktivierten Fahrzeugmagneten 10 wird durch das Trassen-zwangsbremsaktivierungsmodul der Trassenmagnet 6 aktiv geschaltet. Dieser Magnet bewirkt nun über die Zugsicherungseinrichtung und dem Fahrzeugmagneten 26 eine Zwangsbremsung. Diese Beschreibung gilt für die (eine) vorhandene Indusi. Sinngemäss lässt sich diese Überwachung auch mit anderen Zugsicherungseinrichtungen bewerkstelligen, in diesem Falle mit Software-Änderungen der Trassen und Fahrzeugeinrichtungen.

Die Erfindung beschränkt sich nicht auf das vorstehend angegebene Ausführungsbeispiel. Vielmehr ist eine Anzahl von Varianten denkbar, welche auch bei grundsätzlich anders gearteter Ausführung von den Merkmalen der Erfindung Gebrauch machen.
Bei der Anwendung mit einer Indusi I60R liegt ein weiterer Vorteil darin, dass keine Montagearbeiten an der Lok - aussen, z.B. Schweissarbeiten oder andere mech. Veränderungen - vorgenommen werden müssen, und dass keine neuen Leitungen innerhalb der Lok verlegt werden müssen.
Der Einbau beschränkt sich auf das "Einschleifen" eines teilbestückten Baugruppenträgers über Frontkabel in die vorhandene INDUSI-Fahrzeugeinrichtung.

## Patentansprüche

1. Zugsicherungseinrichtung mit
einem Fahrtrichtungserkennungssystem (23,24),
einer rechten drahtlosen Zustandsübertragungseinrichtung (26) vorgesehen zur Montage an einem Schienenfahrzeug (3) in Fahrtrichtung rechts,
einer linken drahtlosen Zustandsübertragungseinrichtung (10) vorgesehen zur Montage an dem Schienenfahrzeug (3) in Fahrtrichtung links,
einem Aktivierungsmodul (30), eingerichtet zur Aktivierung der jeweils in Fahrtrichtung rechten Zustandsübertragungseinrichtung (26) und
einem Zwangsbremseinleitungsmodul (32), eingerichtet, zum Einleiten einer Zwangsbremsung des Schienenfahrzeugs (3),
**dadurch gekennzeichnet, dass**
ein Bedienüberwachungsmodul (40) vorgesehen ist, eingerichtet die jeweils in Fahrtrichtung linke Zustandsübertragungseinrichtung (10) zu aktivieren, wenn eine notwendige strecken-spezifische Schalt- und /oder Bedienhandlung des Lokführers an einem strecken-spezifischfestgelegten Punkt nicht durchgeführt wurde, wobei das Zwangsbremseinleitungsmodul (32) eingerichtet ist, bei aktivierter in Fahrtrichtung linker Zustandsübertragungseinrichtung (10) und Empfang eines Zwangsbremssignals durch mindestens eine der Zustandsübertragungseinrichtungen (10,26) die Zwangsbremsung einzuleiten.

2. Zugsicherungseinrichtung nach Anspruch 1, **dadurch gekennzeichnet, dass** das Zwangsbremseinleitungsmodul (32) eingerichtet ist, bei aktivierter in Fahrtrichtung linker Zustandsübertragungseinrichtung (10) und Empfang eines Zwangsbremssignals durch die in Fahrtrichtung rechte Zustandsübertragungseinrichtung (26) die Zwangsbremsung einzuleiten.

3. Zugsicherungseinrichtung nach mindestens einem der Ansprüche 1 bis 2, **dadurch gekennzeichnet, dass** die Zustandsübertragungseinrichtungen (10) Elektromagneten umfassen.

4. Zugsicherungseinrichtung nach mindestens einem der Ansprüche 1 bis 3, **dadurch gekennzeichnet, dass** das Zugsicherungseinrichtung eine INDUSI I60R umfasst, wobei das Bedienüberwachungsmodul (40) an Induktionsfrequenzausgangsanschlüsse der INDUSI I60R angeschlossen ist.

5. Zwangsbremssignalübermittlungsmodul (4) mit einer ersten Streckenzustandsübertragungseinrichtung (6), eingerichtet zum Aussenden eines Zwangsbremssignals, **dadurch gekennzeichnet, dass**
eine weitere Streckenzustandsübertragungseinrichtung (8) vorgesehen ist, eingerichtet zur Detektion einer Aktivierten in Fahrtrichtung linken Zustandsübertragungseinrichtung (10) einer Zugsicherungseinrichtung nach mindestens einem der Ansprüche 1 bis 4, wobei ein Streckenmagneterkennungsmodul (12) vorgesehen ist, eingerichtet, das Aussenden des Zwangsbremssignals durch die erste Streckenzustandsübertragungseinrichtung (6), bei Detektion einer Aktivierten in Fahrtrichtung linken Zustandsübertragungseinrichtung (10), einzuleiten.

6. Zwangsbremssignalübermittlungsmodul nach Anspruch 5, **dadurch gekennzeichnet, dass** die Streckenzustandsübertragungseinrichtungen (6,8) Elektromagneten umfassen, wobei das Streckenmagneterkennungsmodul (12) eingerichtet ist, das Aussenden des Zwangsbremssignals durch die erste Streckenzustandsübertragungseinrichtung (6) durch Aktivieren des Elektromagnets der ersten Streckenzustandsübertragungseinrichtung (6) vorzunehmen.

7. Zwangsbremssignalübermittlungsmodul nach Anspruch 6, **dadurch gekennzeichnet, dass** das Streckenmagneterkennungsmodul (12) eine Timerschaltung (50) umfasst, wobei die Timerschaltung (50) eingerichtet ist, den Elektromagnet der ersten Streckenzustandsübertragungseinrichtung (6) nach Ablauf einer Aktivierungszeit zu deaktivieren.

8. Schienennetz mit mindestens einem Zwangsbremssignalübermittlungsmodul (4) nach mindestens einem der Ansprüche 5 bis 7, **dadurch gekennzeichnet, dass** das Zwangsbremssignalübermittlungsmodul (4) nach einer Transition (2) von einem ersten Gleisstreckenabschnitt in einen zweiten Gleisstreckenabschnitt in einem Anfangsbereich des zweiten Gleisstreckenabschnitts angeordnet ist, wobei die weitere Streckenzustandsübertragungseinrichtung (8) in einer Fahrtrichtung vom ersten Gleisstreckenabschnitt kommend in einem Bereich links des zweiten Gleisstreckenabschnitts angeordnet ist und die erste Streckenzustandsübertragungseinrichtung (6) in einem Bereich rechts des zweiten Gleisstreckenabschnitts in Fahrtrichtung hinter der weiteren Streckenzustandsübertragungseinrichtung (8) angeordnet ist.

9. Schienenfahrzeug mit einer Zugsicherungseinrichtung nach mindestens einem der Ansprüche 1 bis 4.

10. Zugsicherungssystem mit einem Schienenfahrzeug nach Anspruch 9 und einem Schienennetz nach Anspruch 8.

## Claims

1. Train control device with a travel direction detection system (23, 24), a right-hand wireless status transmission device (26) provided for mounting on a rail vehicle (3) on the right in the direction of travel, a left-hand wireless status transmission device (10) provided for mounting on the rail vehicle (3) on the left in the direction of travel, an activation module (30) set up to activate the right-hand status transmission device (26) respectively in the direction of travel and an automatic train stopping initiation module (32) set up to initiate automatic stopping of the rail vehicle (3), **characterized in that** an operation monitoring module (40) is provided, set up to activate the left-hand status transmission device (10) in the direction of travel in each case if an essential roadway-specific switching and/or operator control action of the driver was not executed at a set roadway-specific point, the automatic train stopping initiation module (32) being set up to initiate automatic train stopping when the left-hand status transmission module (10) in the direction of travel is activated and on receipt of an automatic train stopping signal by at least one of the status transmission devices (10, 26).

2. Train control device according to claim 1, **characterized in that** the automatic train stopping initiation module (32) is set up to initiate automatic train stopping when the left-hand status transmission module (10) in the direction of travel is activated and on receipt of an automatic train stopping signal by the right-hand status transmission device (26) in the direction of travel.

3. Train control device according to at least one of claims 1 to 2, **characterized in that** the status transmission devices (10) comprise electromagnets.

4. Train control device according to at least one of claims 1 to 3, **characterized in that** the train control device comprises an INDUSI I60R, the operation monitoring module (40) being connected to induction frequency output terminals of the INDUSI I60R.

5. Automatic train stopping signal transmission module (4) with a first roadway status transmission device (6), set up to emit an automatic train stopping signal, **characterized in that** a further roadway status transmission device (8) is provided, set up to detect an activated left-hand status transmission device (10) in the direction of travel of a train control device according to at least one of claims 1 to 4, a roadway magnetic detection module (12) being provided, set up to initiate the emission of the automatic train stopping signal by the first roadway status transmission device (6) on detection of an activated left-hand status transmission device (10) in the direction of travel.

6. Automatic train stopping signal transmission module according to claim 5, **characterized in that** the roadway status transmission devices (6, 8) comprise electromagnets, the roadway magnetic detection module (12) being set up to undertake the emission of the automatic train stopping signal by the first roadway status transmission device (6) by activation of the electromagnet of the first roadway status transmission device (6).

7. Automatic train stopping signal transmission module according to claim 6, **characterized in that** the roadway magnetic detection module (12) comprises a timer circuit (50), the timer circuit (50) being set up to deactivate the electromagnet of the first roadway status transmission device (6) on expiry of an activation time.

8. Rail network with at least one automatic train stopping signal transmission module (4) according to at least one of claims 5 to 7, **characterized in that** the automatic train stopping signal transmission module (4) is arranged after a transition (2) from a first track section to a second track section in an initial area of the second track section, the further roadway status transmission device (8) being arranged coming in a direction of travel from the first track section to the left of the second track section and the first roadway status transmission device (6) being arranged in an area to the right of the second track section after the further roadway status transmission device (8) in the direction of travel.

9. Rail vehicle with a train control device according to at least one of claims 1 to 4.

10. Train control system with a rail vehicle according to claim 9 and a rail network according to claim 8.

## Revendications

1. Dispositif de sécurité pour train comprenant un système de détection du sens de déplacement (23, 24), un dispositif de transmission d'état sans fil de droite (26) prévu pour être monté sur un véhicule ferroviaire (3) à droite dans le sens du déplacement, un dispositif de transmission d'état sans fil de gauche (10) prévu pour être monté sur le véhicule ferroviaire (3) à gauche dans le sens du déplacement, un module d'activation (30) configuré pour activer le dispositif de transmission d'état (26) à chaque fois à droite dans le sens du déplacement et un module d'initiation du freinage forcé (32) configuré pour initier un freinage forcé du véhicule ferroviaire (3), **caractérisé en ce qu'**il est prévu un module de surveillance du fonctionnement (40) configuré pour activer le dispositif de transmission d'état (10) à chaque fois à gauche dans le sens du déplacement lorsqu'une opération de commande d'un conducteur de véhicule ferroviaire n'a pas été effectuée à un point donné spécifique du tronçon, le module d'initiation du freinage forcé (32) étant configuré pour initier le freinage forcé lorsque le dispositif de transmission d'état (10) à gauche dans le sens du déplacement est activé et lors de la réception d'un signal de freinage forcé par au moins l'un des dispositifs de transmission d'état (10, 26).

2. Dispositif de sécurité pour train selon la revendication 1, **caractérisé en ce que** le module d'initiation du freinage forcé (32) est configuré pour initier le freinage forcé lorsque le dispositif de transmission d'état (10) à gauche dans le sens du déplacement est activé et lors de la réception d'un signal de freinage forcé par le dispositif de transmission d'état (26) à gauche dans le sens du déplacement.

3. Dispositif de sécurité pour train selon au moins l'une des revendications 1 à 2, **caractérisé en ce que** les dispositifs de transmission d'état (10) comprennent des électroaimants.

4. Dispositif de sécurité pour train selon au moins l'une des revendications 1 à 3, **caractérisé en ce que** le dispositif de sécurité pour train comprend un INDUSI I60R, le module de surveillance du fonctionnement (40) étant raccordé aux bornes de sortie de fréquence d'induction de l'INDUSI I60R.

5. Module de transmission de signal de freinage forcé (4) comprenant un premier dispositif de transmission d'état de tronçon (6) configuré pour émettre un signal de freinage forcé, **caractérisé en qu'**il est prévu un autre dispositif de transmission d'état du tronçon (8) configuré pour détecter un dispositif de transmission d'état (10) activé à gauche dans le sens du déplacement d'un dispositif de sécurité pour train selon au moins l'une des revendications 1 à 4, un module de détection d'aimant de tronçon (12) étant prévu, lequel est configuré pour initier l'émission du signal de freinage forcé par le premier dispositif de transmission d'état de tronçon (6) en cas de détection d'un dispositif de transmission d'état (10) à gauche dans le sens du déplacement.

6. Module de transmission de signal de freinage forcé selon la revendication 5, **caractérisé en ce que** les dispositifs de transmission de l'état de tronçon (6, 8) comprennent des électroaimants, le module de détection d'aimant de tronçon (12) étant configuré pour effectuer l'émission du signal de freinage forcé par le premier dispositif de transmission d'état de tronçon (6) en activant l'électroaimant du premier dispositif de transmission d'état de tronçon (6).

7. Module de transmission de signal de freinage forcé selon la revendication 6, **caractérisé en ce que** le module de détection d'état de tronçon (12) présente un circuit temporisateur (50), le circuit temporisateur (50) étant configuré pour désactiver l'électroaimant du premier dispositif de transmission d'état de tronçon (6) après écoulement d'un temps d'activation.

8. Réseau ferroviaire comprenant au moins un module de transmission de signal de freinage forcé (4) selon au moins l'une des revendications 5 à 7, **caractérisé en ce que** le module de transmission de signal de freinage forcé (4) est disposé dans une zone de début d'une deuxième section de tronçon de voie après une transition (2) d'une première section de tronçon de voie en une deuxième section de tronçon de voie, l'autre dispositif de transmission d'état de tronçon (8) étant disposé dans une zone à gauche de la deuxième section de tronçon de voie dans un sens de déplacement en provenance de la première section de tronçon de voie et le premier dispositif de transmission d'état de tronçon (6) étant disposé dans une zone à droite de la deuxième section de tronçon de voie derrière l'autre dispositif de transmission d'état de tronçon (8) dans le sens du déplacement.

9. Véhicule ferroviaire comprenant un dispositif de sécurité pour train selon au moins l'une des revendications 1 à 4.

10. Système de sécurité pour train comprenant un véhicule ferroviaire selon la revendication 9 et un réseau ferroviaire selon la revendication 8.
